# EUROPÄISCHE PATENTANMELDUNG

(11) **EP 3 783 287 A1**
(43) Veröffentlichungstag der Anmeldung: **24.02.2021**
(21) Anmeldenummer: 20186995.5
(22) Anmeldetag: 21.07.2020
(51) Int. Cl.: F25D 25/02, A47B 45/00

(54) **ABLAGEBODEN MIT SPEZIFISCHEN MITTELSTEG FÜR SEPARATE PLATTENTEILE**

(30) Priorität: 21.08.2019 TR 201912527
(71) Anmelder: BSH Hausgeräte GmbH, 81739 München (DE)
(72) Erfinder: Staud, Ralph, 81667 München (DE); Tischer, Thomas, 85540 Haar (DE); Cakirca, Volkan, 34295 Istanbul (TR); Dagci, Özkan, 59600 Tekirdag (TR); Kara, Caner, 59850 Tekirdag (TR); Güler, Fidan, 34290 Istanbul (TR); Uysal, Özgür, Istanbul (TR)

(57) **Zusammenfassung**

Die Erfindung betrifft einen Ablageboden (6) für ein Haushaltskältegerät (1), mit einer Ablageplatte (9), die ein erstes Plattenteil (7) und ein dazu separates zweites Plattenteil (8) aufweist, welches in einer Gebrauchsstellung in Breitenrichtung (x) des Ablagebodens (6) neben dem ersten Plattenteil (7) zur Bildung der Ablageplatte (9) angeordnet ist, und welches zur Verkleinerung der Ablageplatte (9) zerstörungsfrei entnehmbar ist, und mit einem Trägerrahmen (10), der die Ablageplatte (9) randseitig einfasst, wobei der Ablageboden (6) einen in Tiefenrichtung (z) des Ablagebodens (6) orientierten Mittelsteg (32) aufweist, an dem beide Plattenteile (7, 8) in deren Gebrauchsstellung aufliegen.

## Beschreibung

Ein Aspekt der Erfindung betrifft einen Ablageboden für ein Haushaltskältegerät, mit einer Ablageplatte, die ein erstes Plattenteil und ein dazu separates zweites Plattenteil aufweist, welches in einer Gebrauchsstellung in Breitenrichtung des Ablagebodens neben dem ersten Plattenteil zur Bildung der Ablageplatte angeordnet ist. Das zweite Plattenteil ist zur Verkleinerung der Ablageplatte zerstörungsfrei entnehmbar. Der Ablageboden weist einen Trägerrahmen auf, der die Ablageplatte randseitig einfasst.

Ein derartiger Ablageboden ist aus der WO 2015/007607 A1 bekannt. Dort sind zwei Plattenteile im Gebrauchszustand, in dem Lagergüter auf die Plattenteile aufstellbar sind, überlappungsfrei nebeneinander und in Höhenrichtung und in Tiefenrichtung auf gleicher Lage zueinander angeordnet. Der Ablageboden weist nur ein hinteres Rahmenteil auf, an dem beiden Plattenteile gehalten sind. Frontseitig ist ein in Breitenrichtung verschiebbares Griffteil angeordnet.

Aus der WO 2008/122525 A2 ist ein Kühlgutabsteller bekannt. Der Absteller weist einen umlaufend geschlossenen Rahmen auf. An diesem Rahmen sind zwei separate Plattenteile angeordnet. Eines der Plattenteile kann an dem Rahmen in Breitenrichtung verschoben werden und über das andere Plattenteil geschoben werden. Im Gebrauchszustand sind beide Plattenteile in Breitenrichtung betrachtet nebeneinander angeordnet.

Des Weiteren ist aus der EP 2 749 829 A2 ein Ablageboden bekannt, bei welchem zwei separate Plattenteile nicht nebeneinander, sondern nur hinter einander angeordnet sind. Die Plattenteile sind mit einer Schwenkvorrichtung verbunden, so dass das vordere Plattenteil auf das hintere Plattenteil aufgeschwenkt werden kann.

Es ist Aufgabe der vorliegenden Erfindung, einen Ablageboden zu schaffen, bei welchem in Breitenrichtung nebeneinander platzierbare Plattenteile in der Gebrauchsstellung positionsstabiler zueinander angeordnet sind.

Diese Aufgabe wird durch einen Ablageboden, der die Merkmale nach Anspruch 1 aufweist, gelöst.

Ein Aspekt der Erfindung betrifft einen Ablageboden für ein Haushaltskältegerät, mit einer Ablageplatte, die ein erstes Plattenteil und ein dazu separates zweites Plattenteil aufweist, welches in einer Gebrauchsstellung in Breitenrichtung des Ablagebodens neben dem ersten Plattenteil zur Bildung der zusammenhängenden Ablageplatte bzw. einer Ablagefläche angeordnet ist. Das zweite Plattenteil ist zur Verkleinerung der Ablageplatte zerstörungsfrei entnehmbar. Der Ablageboden weist einen Trägerrahmen auf, der die Ablageplatte randseitig zumindest bereichsweise einfasst. Der Ablageboden weist einen in Tiefenrichtung des Ablagebodens orientierten Mittelsteg aufweist, an dem beide Plattenteile in deren Gebrauchsstellung bzw. in deren Gebrauchszustand aufliegen. Im Gebrauchszustand können Lagergüter auf beiden Plattenteile aufgelegt bzw. aufgestellt werden. Durch diese Ausgestaltung können die beiden in Breitenrichtung nebeneinander angeordneten Plattenteile an ihrer Schnittstelle bzw. an de einander zugewandten Randbereichen stabilisiert und gestützt werden. Dadurch kann der Mittelsteg zusätzlich zum Trägerrahmen auch als Träger für beide Plattenteile genutzt werden. Gewichtskräfte können besser aufgenommen werden. Auch das Halten der Plattenteile auf gleichem Höhenniveau ist dadurch verbessert erreicht. Der Ablageboden kann auch als Fachboden bezeichnet werden.

Vorzugsweise mündet der Mittelsteg an ein hinteres Rahmenteil des Trägerrahmens. Dadurch ist eine Haltestruktur geschaffen, die gerade auch im hinteren Bereich durch den Trägerrahmen und den Mittelsteg die Plattenteile stützt.

Vorzugsweise ist der Mittelsteg mit einem hinteren Ende mit dem hinteren Rahmenteil lösbar verbunden. Insbesondere kann eine Steckverbindung und/oder eine Schraubverbindung ausgebildet sein. Dadurch sind mechanisch stabile und hochfunktionelle Verbindungen erreicht. Diese können auch schnell und einfach erzeugt und gelöst werden.

Insbesondere ist ein vorderes Ende des Mittelstegs frei kragend. Es ist insbesondere mit keinem Teil des Trägerrahmens verbunden.

Der Mittelsteg weist vorzugsweise ein nach oben offenes Auflagepodest auf, auf welchem das zweite Plattenteil in der Gebrauchsstellung aufliegt. Dadurch kann das zweite Plattenteil flächig im Randbereich aufgelegt werden und ist nach oben hin jedoch nicht abgedeckt. Dadurch kann es schnell und einfach aus der Gebrauchsstellung entnommen werden.

Der Mittelsteg weist vorzugsweise eine zum Auflagepodest in Breitenrichtung benachbart, insbesondere direkt daran anschließend, ausgebildete Aufnahme mit einer Aufnahmenut auf. In diese Aufnahmenut ragt das erste Plattenteil hinein und ist darin gehalten. Da das erste Plattenteil immer in der Gebrauchsstellung angeordnet ist, ist durch diese oben genannte Ausgestaltung ein sicherer und stabiler Sitz des ersten Plattenteils an dem Mittelsteg erreicht.

Insbesondere weist eine untere Begrenzungswand der Aufnahmenut ein Schnappelement auf. Das Schnappelement ist insbesondere in eine Nut in einer Unterseite des ersten Plattenteils verschnappt. Dadurch ist das Halten des Randbereichs des ersten Plattenteils an dem Mittelsteg nochmals verbessert. Eine lagegenaue und fixierte Anordnung des ersten Plattenteils ist dadurch unterstützt. Durch die Schnappverbindung in der Aufnahmenut ist auch eine platzsparende Ausgestaltung erreicht. Ein unerwünschtes Lösen der Schnappverbindung ist verhindert.

Vorzugsweise weist der Mittelsteg eine Aufnahmenut einer Verstaueinheit des Ablagebodens aufweist, in welcher sich das zweite Plattenteil in seiner Nicht-Gebrauchsstellung, insbesondere mit einem in Tiefenrichtung orientierten Seitenrand, hinein erstreckt. Die Verstaueinheit ist dazu vorgesehen, das zweite Plattenteil an dem Ablageboden selbst zu verstauen, wenn es nicht benötigt wird bzw. nicht als Teil der Ablageplatte benötigt wird. Eine Nut ist dabei eine einfache und platzsparende Ausgestaltung, um das zweite Plattenteil in der Nicht-Gebrauchsstellung unter dem ersten Plattenteil sicher lagern zu können.

Vorzugsweise ist diese Aufnahmenut in Höhenrichtung betrachtet unterhalb der Aufnahme für das erste Plattenteil ausgebildet. Dadurch ist der gestapelte Zustand der Plattenteile in der Nicht-Gebrauchsstellung des zweiten Plattenteils unterstützt.

Insbesondere sind die beiden Plattenteile in der Nicht-Gebrauchsstellung des zweiten Plattenteils deckungsgleich übereinander angeordnet. Dennoch ist das zweite Plattenteil in Höhenrichtung dann noch beabstandet zum ersten Plattenteils angeordnet. Dadurch ist das einfache Einführen in die Verstaueinheit als auch das einfache Entnehmen ermöglicht. Denn der vordere Rand kann durch eine Hand eines Nutzers umgriffen werden.

Vorzugsweise ist die Aufnahmenut an ihrem vorderen Ende nach oben und/oder unten aufgeweitet ausgebildet. Insbesondere ist dadurch ein trichterartiger Einlass gebildet. Dadurch ist das Verstauen und Entnehmen des zweiten Plattenteils nochmals einfacher. Ein Anstoßen an Kanten ist dadurch vermieden.

Insbesondere ist eine untere Begrenzungswand der Aufnahmenut uneben ausgebildet. Dadurch lassen sich in Höhenrichtung unterschiedlich große Freiräume in der Aufnahmenut ausbilden. Die horizontale Lagerung des zweiten Plattenteils ist dadurch erreicht. Auch dann, wenn beispielweise noch weiteres Element, wie ein Kantenschutzelement, an dem Plattenteil angeordnet ist. Da durch ein insbesondere im Querschnitt U-förmiges, Kantenschutzelement die Dicke des Verbunds aus Plattenteil und Kantenschutz im Vergleich zum Plattenteil alleine lokal erhöht wird, lässt sich auch eine derartige Ausführung in der Aufnahmenut aufnehmen, ohne dass die horizontale Lagerung des Verbunds beeinträchtigt wäre. Das Plattenteil liegt nur abschnittweise auf der unteren Begrenzungswand dieser Aufnahmenut auf.

Vorzugsweise weist die untere Begrenzungswand einen hinteren, abgesenkten Abschnitt auf. Dadurch wird ein Aufnahmebereich für das Kantenschutzelement am hinteren Ran des zweiten Plattenteils gebildet.

Vorzugsweise weist der Mittelsteg einen hohlen Hauptkörper und einen dazu separaten Seitendeckel auf. Der Seitendeckel ist vorzugsweise an dem Hauptkörper zerstörungsfrei lösbar angeordnet. Er verschließt den Hauptkörper seitlich. Dadurch ist die Stabilität des Mittelstegs erhöht. Des Weiteren ist das Innere des Hauptkörpers verschlossen, so dass kein Staub oder sonstiges hinein gelangen kann. Insbesondere ist auch ein Schnappelement an dem Hauptkörper, welches zum Verschnappen mit dem ersten Plattenteils ausgebildet ist, geschützt angeordnet. Zum Lösen des Schnappelements kann dann der Seitendeckel abgenommen werden und die Zugänglichkeit zum Schnappelement ist erreicht.

Insbesondere ist der Mittelsteg in Tiefenrichtung betrachtet kürzer, als die seitlichen Rahmenteile.

Der Mittelsteg kann kürzer als die Hälfte eines seitlichen Rahmenteils sein. Er kann aber auch größer als diese Hälfte sein. Der Mittelsteg kann sich in Tiefenrichtung auch bis zu den vorderen Rändern der Plattenteile erstrecken. Insbesondere kann der Mittelsteg sich vollständig von den vorderen Rändern bis nach hinten zu einem hinteren Rahmenteil des Trägerrahmens erstrecken. Insbesondere erstreckt sich der Mittelsteg parallel zu den seitlichen Rahmenteilen. Insbesondere ist der Mittelsteg in Breitenrichtung betrachtet zwischen den seitlichen Rahmenteilen angeordnet. Insbesondere ist durch den Trägerrahmen und den Mittelsteg eine Kammstruktur bzw. eine Rechenstruktur gebildet. Der Mittelsteg und die seitlichen Rahmenteile sind in Tiefenrichtung betrachtet nach vorne frei auskragende Stege. Sie können auch als balkenartige Teile bezeichnet werden.

Vorzugsweise ist der Trägerrahmen als ein nur dreiseitig umlaufender Rahmen ausgebildet. Insbesondere weist der Trägerrahmen ein hinteres Rahmenteil und zwei seitliche Rahmenteile auf. Der Trägerrahmen ist insbesondere U-förmig ausgebildet. Insbesondere sind das hintere Rahmenteil und die seitlichen Rahmenteile zueinander separate Komponenten. Sie sind lösbar, insbesondere durch Steckverbindungen und durch Schraubverbindungen, miteinander verbunden. Dadurch ergibt sich ein stabiles Rahmenkonzept. Die Herstellung aus Einzelteilen ist einfacher, da die Rahmenteile einfacher hergestellt werden können.

Vorzugsweise ist in dem hinteren Rahmenteil eine obere Nutaufnahme ausgebildet ist, in welcher ein rückseitiger Rand des ersten Plattenteils eingeführt ist. Insbesondere weist ein seitliches Rahmenteil ein nach oben offenes Auflagepodest auf, auf dem das erste Plattenteil aufliegt. Dadurch ist ein sicherer und fester Sitz des ersten Rahmenteils erreicht.

Vorzugsweise weisen das hintere Rahmenteil und/oder ein seitliches Rahmenteil, und der Mittelsteg eine Verstaueinheit des Ablagebodens auf. Mit der Verstaueinheit ist das zweite Plattenteil an dem Ablageboden selbst verstaubar, wenn es nicht benötigt wird. Das zweite Plattenteil ist dann in seiner Nicht-Gebrauchsstellung unter dem ersten Plattenteil an dem Ablageboden verstaut angeordnet.

Vorzugsweise weist das hintere Rahmenteil eine integrierte Aufnahmenut der Verstaueinheit und/oder das seitliche Rahmenteil eine integrierte Aufnahmenut der Verstaueinheit auf, und der Mittelsteg weist eine Aufnahmenut der Verstaueinheit auf. Insbesondere betrifft dies ein erstes seitliches Rahmenteil. Ein zweites gegenüberliegendes seitliches Rahmenteil weist insbesondere keine derartige Aufnahmenut auf. Denn dort ist das zweite Plattenteil in der Nicht-Gebrauchsstellung nicht gelagert. Die Verstaueinheit ist bei diesem Beispiel aus mehreren Aufnahmenuten gebildet. Dadurch ist ein platzsparendes und dennoch bezüglich der sicheren Lagerung funktionelles Konzept erreicht. Insbesondere ist die Verstaueinheit aus drei Aufnahmenuten gebildet. Diese sind zu einer U-förmigen Gesamtnut angeordnet, so dass das zweite Plattenteil in der Nicht-Gebrauchsstellung an einem hinteren Rand und an gegenüberliegenden Seitenrändern darin gelagert ist.

Mit Angaben "oben", "unten", "vorne", "hinten, "horizontal", "vertikal", "Tiefenrichtung", "Breitenrichtung", "Höhenrichtung" etc. sind die bei bestimmungsgemäßem Gebrauch und bestimmungsgemäßem Anordnen des Ablagebodens gegebenen Positionen und Orientierungen angegeben.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind. Es sind auch Ausführungen und Merkmalskombinationen als offenbart anzusehen, die somit nicht alle Merkmale eines ursprünglich formulierten unabhängigen Anspruchs aufweisen. Es sind darüber hinaus Ausführungen und Merkmalskombinationen, insbesondere durch die oben dargelegten Ausführungen, als offenbart anzusehen, die über die in den Rückbezügen der Ansprüche dargelegten Merkmalskombinationen hinausgehen oder abweichen.

Ausführungsbeispiele der Erfindung werden nachfolgend anhand schematischer Zeichnungen näher erläutert. Es zeigen:
- Fig. 1: eine schematische Darstellung eines Ausführungsbeispiels eines erfindungsgemäßen Haushaltkältegeräts;
- Fig. 2: eine vergrößerte Darstellung eines Ausführungsbeispiels eines erfindungsgemäßen Ablagebodens in einem Aufnahmeraum des Haushaltskältegeräts, wobei der Ablageboden in einer Gebrauchsstellung von beiden Plattenteilen einer Ablageplatte ist;
- Fig. 3: eine Darstellung gemäß Fig. 2, in welcher dieses zweite Plattenteil in einer Nicht-Gebrauchsstellung angeordnet ist;
- Fig. 4: eine perspektivische Darstellung eines Ausführungsbeispiels eines erfindungsgemäßen Ablagebodens in der Gebrauchsstellung der Ablageplatte;
- Fig. 5: eine Darstellung gemäß Fig. 4, in welcher das zweite Plattenteil aus der Gebrauchsstellung entnommen ist;
- Fig. 6: eine perspektivische Darstellung eines Ausführungsbeispiels eines hinteren Rahmenteils eines Trägerrahmens des Ablagebodens;
- Fig. 7a: eine Darstellung eines hinteren Eckbereichs des Ablagebodens im Bereich des ersten Plattenteils der Ablageplatte;
- Fig. 7b: die Darstellung der Komponenten gemäß Fig. 7a in einer dazu unterschiedlichen Perspektive;
- Fig. 8a: eine perspektivische Darstellung des zweiten Plattenteils im vorderen Bereich mit einem daran angeordneten separaten Sicherungsteil;
- Fig. 8b: die Darstellung gemäß Fig. 8a mit dem zusätzlich gezeigten ersten Plattenteil der Ablageplatte;
- Fig. 9: eine perspektivische Darstellung eines Mittelstegs, der zwischen den beiden Plattenteilen der Ablageplatte angeordnet ist;
- Fig. 10: eine Vertikalschnittdarstellung durch den Mittelsteg gemäß Fig. 9 mit zusätzlich gezeigten beiden Plattenteilen der Ablageplatte;
- Fig. 11: eine perspektivische Darstellung eines Teilbereichs des ersten Plattenteils;
- Fig. 12: eine perspektivische Darstellung eines weiteren Teilbereichs des Ablagebodens;
- Fig. 13: eine Vertikalschnittdarstellung durch die Ansicht gemäß Fig. 12;
- Fig. 14: eine perspektivische Schnittdarstellung durch den Ablageboden im Bereich eines zweiten seitlichen Rahmenteils, welches zum Halten des zweiten Plattenteils vorgesehen ist;
- Fig. 15: die Darstellung gemäß Fig. 14, bei welcher das zweite Plattenteil in einer Zwischenentnahmeposition ausgehend von der in Fig. 14 gezeigten Endposition angeordnet ist;
- Fig. 16: eine Darstellung gemäß Fig. 14 und 15, wobei das zweite Plattenteil in einer zur Entnahme vorgesehenen und auf die Position in Fig. 15 folgenden weiteren Zwischenentnahmeposition angeordnet ist;
- Fig. 17: eine perspektivische Darstellung eines weiteren Ausführungsbeispiels eines Ablagebodens in einem Teilausschnitt; und
- Fig. 18: eine perspektivische Darstellung eines weiteren Ausführungsbeispiels eines Ablagebodens.

In den Figuren werden gleiche oder funktionsgleiche Elemente mit den gleichen Bezugszeichen versehen.

In Fig. 1 ist in einer perspektivischen Darstellung ein Haushaltskältegerät 1 gezeigt. Das Haushaltskältegerät 1 ist zum Lagern und Konservieren von Lebensmitteln ausgebildet. Das Haushaltskältegerät 1 weist ein Gehäuse 2 auf. In dem Gehäuse 2 ist zumindest ein Aufnahmeraum 3 für Lebensmittel ausgebildet. Der Aufnahmeraum 3 kann ein Kühlraum oder ein Gefrierraum sein.

Das Haushaltskältegerät 1 kann ein Kühlgerät oder ein Gefriergerät oder ein Kühl-Gefrier-Kombigerät sein. Das Haushaltskältegerät 1 weist darüber hinaus eine Tür 4 auf. Die Tür 4 ist schwenkbar an dem Gehäuse 2 angeordnet. Sie ist zum frontseitigen Verschließen des Aufnahmeraums 3 angeordnet. Der Aufnahmeraum 3 ist durch Wände eines Innenbehälters 5 des Haushaltskältegeräts 1 begrenzt. In dem Aufnahmeraum 3 sind im Beispiel Ablageböden angeordnet. Die entnehmbaren Ablageböden können auch als Fachböden bezeichnet werden. In dem Zusammenhang ist ein Ausführungsbeispiel eines Ablagebodens 6 gezeigt. Bei diesem Ausführungsbeispiel ist eine Ablageplatte als zusammenhängende Fläche aus zwei separaten Plattenteilen 7, 8 gebildet. Beide Plattenteile sind in der Gebrauchsstellung angeordnet. In dem Zusammenhang sind sie in Breitenrichtung (x-Richtung) des Ablagebodens 6 nebeneinander angeordnet. Die Breitenrichtung ist auch diejenige des Haushaltskältegeräts 1. In Höhenrichtung (y-Richtung) sind die beiden Plattenteile auf gleicher Höhenlage angeordnet. Die Höhenrichtung entspricht der des Ablagebodens 6 und ist auch gleich die Höhenrichtung des Haushaltskältegeräts 1. In Tiefenrichtung (z-Richtung) sind die beiden Plattenteile 7, 8 in ihrer Gebrauchsstellung ebenfalls auf gleicher Tiefenlage zueinander angeordnet. Die Tiefenrichtung des Ablagebodens 6 entspricht auch der Tiefenrichtung des Haushaltskältegeräts 1.

In Fig. 1 ist darüber hinaus ein entsprechender Ablageboden 6 als Beispiel gezeigt, indem nur die Gebrauchsstellung des ersten Plattenteils 7 gezeigt ist. Das zweite Plattenteil 8 ist in Höhenrichtung unter dem ersten Plattenteil 7 angeordnet und in einer Nicht-Gebrauchsstellung positioniert. Dennoch ist es auch in dieser Nicht-Gebrauchsstellung an dem Ablageboden 6 selbst verbleibend angeordnet beziehungsweise verstaut.

In Fig. 2 ist in einer vergrößerten Darstellung ein Ausschnitt des Haushaltskältegeräts 1 gezeigt. Beispielhaft sind auch hier mehrere Fachböden beziehungsweise Ablageböden 6 angeordnet. Ein Ablageboden 6 ist hier mit zwei Plattenteilen 7 und 8 in einer Gebrauchsstellung dargestellt. Das erste Plattenteil 7 und das zweite Plattenteil 8 sind so nebeneinander und überlappungsfrei zueinander angeordnet, dass sie eine gemeinsame zusammenhängende horizontale und ebene Ablageplatte 9 bilden. Wie zu erkennen ist, können Gegenstände, insbesondere Lagergüter, auf den Ablageböden 6 abgestellt werden. Bei der vollständigen Gebrauchsstellung der gesamten Ablageplatte 9 gemäß der Darstellung in Fig. 2 können auf beiden Plattenteilen 7 und 8 Gegenstände aufgestellt werden.

In Fig. 3 ist der Ablageboden 6 in einer Anordnung gezeigt, in welcher nur das erste Plattenteil 7 in der Gebrauchsstellung angeordnet ist. Das zweite Plattenteil 8 ist in der Nicht-Gebrauchsstellung angeordnet. Dazu ist sie in Höhenrichtung betrachtet unterhalb des ersten Plattenteils 7 sowie in Breitenrichtung auf gleicher Breitenlage und/oder in Tiefenrichtung in gleicher Tiefenlage wie dieses erste Plattenteil 7 angeordnet. Insbesondere ist dieses zweite Plattenteil 8 in der Nicht-Gebrauchsstellung an einem Trägerrahmen 10 des Ablagebodens 6 verstaut. In dieser Ausgestaltung kann der im Bereich des zweiten Plattenteils 8 nach oben frei geworden Volumenraum genutzt werden, um größere Gegenstände, wie Flaschen unterhalb dem Ablageboden 6 aufzustellen, die dann in Höhenrichtung weiter nach oben ragen, als der Ablageboden 6. Diese Gegenstände erstrecken sich dann zwischen den beiden gestapelt angeordneten Plattenteilen 7 und 8 und dem Trägerrahmen 10 nach oben.

In Fig. 4 ist in einer perspektivischen Darstellung ein Ausführungsbeispiel eines Ablagebodens 6 gezeigt. Dieser Ablageboden 6 weist das erste Plattenteil 7 und das dazu separate zweite Plattenteil 8 auf. Das erste Plattenteil 7 ist eine vorzugsweise viereckige Platte. Das zweite Plattenteil 8 ist vorzugsweise eine viereckige Platte. Insbesondere sind die beiden Plattenteile 7 und 8 gleich groß. Das erste Plattenteil 7 und/oder das zweite Plattenteil 8 können aus einem zumindest bereichsweise transparenten Material ausgebildet sein. Es können Kunststoffplatten oder Glasplatten sein.

Insbesondere weist der Ablageboden 6 einen zu den beiden separaten Plattenteilen 7 und 8 separaten Trägerrahmen 10 auf. Dieser Trägerrahmen 10 ist U-förmig ausgebildet. Er umgreift die Ablageplatte 9 nur an drei Seiten. Der Trägerrahmen 10 ist somit ein nur dreiseitiger Rahmen. Wie in der Darstellung in Fig. 4 zu erkennen ist, weist der Trägerrahmen 10 ein erstes seitliches Rahmenteil 11, ein hinteres Rahmenteil 12 und ein zweites seitliches Rahmenteil 13 auf. Zumindest frontseitig ist die Ablageplatte 9 ohne Einfassung durch diesen Trägerrahmen 10. Die Ablageplatte 9 ist nach vorne hin freiliegend.

Es kann vorgesehen sein, dass der dreiseitige Trägerrahmen 10 einstückig ausgebildet ist. Dies bedeutet, dass er auch einstückig hergestellt ist.

In einer vorteilhaften Ausführung ist vorgesehen, dass die drei Rahmenteile 11, 12 und 13 zueinander separate Komponenten sind. Sie können durch eine jeweilige Verbindung, insbesondere eine zerstörungsfrei lösbare Verbindung, miteinander verbunden sein. Insbesondere kann vorgesehen sein, dass das erste Rahmenteil 11 an seinem in Tiefenrichtung (z-Richtung) hinteren Ende mit einem Ende des hinteren Rahmenteils 12 verbunden ist. Insbesondere kann hier eine Steckverbindung und/oder eine Schraubverbindung vorgesehen sein. Entsprechendes kann in einem hinteren Eckbereich des Ablagebodens 6 zwischen dem zweiten seitlichen Rahmenteil 13 und dem hinteren Rahmenteil 12 vorgesehen sein.

In einer vorteilhaften Ausführung ist dazu vorgesehen, dass das hintere Rahmenteil 12 in das erste seitliche Rahmenteil 11 eingesteckt ist. Ebenso kann dies bei der Verbindung zwischen dem hinteren Rahmenteil 12 und dem zweiten seitlichen Rahmenteil 13 vorgesehen sein. Dadurch ergeben sich in hinteren Eckbereichen 14 und 15 in Breitenrichtung überlappende Verbindungen zwischen den genannten Rahmenteilen 11, 12, 13. Insbesondere ist vorgesehen, dass eine nur im Eckbereich 14 angeordnete Abschlussplatte 16 des ersten Rahmenteils 11 das hintere Rahmenteil 12 von oben bereichsweise abdeckt. Entsprechendes kann mit einer Abdeckplatte 17 zwischen dem zweiten seitlichen Rahmenteil 13 und dem hinteren Rahmenteil 12 vorgesehen sein. Die Abdeckplatte 17 ist nur im Eckbereich 15 ausgebildet.

In Fig. 4 ist die Ablageplatte 9 in einer vollständigen Gebrauchsstellung gezeigt. Dies bedeutet, dass beide Plattenteile 7 und 8 in Breitenrichtung nebeneinander angeordnet sind, insbesondere überlappungsfrei. In Tiefenrichtung und in Höhenrichtung sind sie jeweils auf gleicher Lage positioniert, sodass eine zusammenhängende viereckige Ablageplatte 9 gebildet ist. Insbesondere ist auch der Ablageboden 6 viereckig ausgebildet.

In einer vorteilhaften Ausführung ist vorgesehen, dass das erste Plattenteil 7 an einem Frontrand 18 ein dazu separates Kantenschutzelement 19 aufweist. Dies ist insbesondere als U-Profil und/oder einstückig ausgebildet. Es kann auch vorgesehen sein, dass an einem Frontrand 20 des zweiten Plattenteils 8 ein entsprechendes Kantenschutzelement 21 angeordnet ist.

Die Kantenschutzelemente 19 und 21 können zu den Plattenteilen 7 und 8 separate Schienen sein. Sie sind beispielsweise aufgesteckt oder angeklebt.

In einer vorteilhaften Ausführung ist vorgesehen, dass das erste Plattenteil 7 an seinem dem vorderen Rand 18 gegenüberliegenden hinteren Rand 22 (Fig. 7b) ein separates Kantenschutzelement 23 aufweist. Das Kantenschutzelement 23 kann auch hier insbesondere im Querschnitt U-artig sein. Insbesondere kann auch vorgesehen sein, dass das zweite Plattenteil 8 an seinem hinteren Ende 24 (Fig. 5) ein separates Kantenschutzelement 25 aufweist. Dieses Kantenschutzelement 25 kann U-artig ausgebildet sein.

In einer vorteilhaften Ausführung weist der Ablageboden 6 darüber hinaus ein Verbindungsteil beziehungsweise ein frontseitiges und zu den Plattenteilen 7, 8 und dem Trägerrahmen 10 separates Sicherungsteil 26 auf. Dieses Sicherungsteil 26 ist als Schiene bzw. Balken ausgebildet. Es umgreift das zweite Plattenteil 8 frontseitig. Insbesondere ist es in Breitenrichtung verschiebegesichert an diesem zweiten Plattenteil 8 angeordnet. Insbesondere ist es ortsfest daran angeordnet. Beispielsweise kann in dem Zusammenhang eine Klemmverbindung oder eine Klebeverbindung oder dergleichen vorgesehen sein. Insbesondere umgreift das Sicherungsteil 26 auch das Kantenschutzelement 21.

In Breitenrichtung ist das Sicherungsteil 26 über die Breite des zweiten Plattenteils 8 an dessen Eckbereich seitlich überstehend. In der in Fig. 4 gezeigten Gebrauchsstellung der gesamten Ablageplatte 9 überragt dieses Sicherungsteil 26 somit auch einen Teilbereich des vorderen Rands 18 des ersten Plattenteils 7. Insbesondere umgreift es frontseitig auch einen vorzugsweise vorhandenen frontseitigen Kantenschutz 19. Dieses Sicherungsteil 26 ist jedoch nicht fest mit dem zweiten Plattenteil 7 verbunden. Es dient lediglich als frontseitige Schutzüberdeckung beziehungsweise Schutzkappe für das erste Plattenteil 7. Es ist insbesondere keine lagesichernde Verbindung mit dem ersten Plattenteil 7 in Breitenrichtung und in Tiefenrichtung ausgebildet. Aufgrund der ortsfesten Anordnung des Sicherungsteils 26 an dem zweiten Plattenteil 8, wodurch eine positionsfixierte Anordnung in Tiefenrichtung daran gebildet ist, ist derartiges mit dem ersten Plattenteil 7 nicht ausgebildet. Durch die ortsfeste Positionierung in Tiefenrichtung an dem zweiten Plattenteil 8 ist in dieser Anordnung gemäß Fig. 4 auch das erste Plattenteil 7 in der Niveaulage in Höhenrichtung zu dem zweiten Plattenteil 8 gehalten. Das Sicherungsteil 26 stellt somit in dieser vollständigen Gebrauchsstellung der Ablageplatte 9 ein frontseitiges Lage- beziehungsweise Niveauhalteteil dar. Ein unerwünschter Versatz in Höhenrichtung dieser beiden Plattenteile 7 und 8 ist dadurch verhindert.

Wie in Fig. 4 zu erkennen ist, erstrecken sich die beiden seitlichen Rahmenteile 11 und 13 nicht über die gesamte Tiefe der Plattenteile 7 und 8. Sie sind gegenüber den vorderen Kanten bzw. Fronträndern 18 und 20 zurückversetzt endend.

In einer vorteilhaften Ausführung ist vorgesehen, dass der Ablageboden 6 eine Verstaueinheit 27 aufweist. Die Verstaueinheit 27 ist insbesondere in das erste seitliche Rahmenteil 11 und/oder das hintere Rahmenteil 12 integriert und somit einstückig damit ausgebildet. Insbesondere weist die Verstaueinheit 27 eine Aufnahmenut 28 in dem ersten seitlichen Rahmenteil 11 auf. Mit dem ersten seitlichen Rahmenteil 11 wird das erste Plattenteil 7 seitlich gehalten. Das zweite Plattenteil 8 wird in der Gebrauchsstellung damit nicht gehalten.

Diese Aufnahmenut 28 ist in Höhenrichtung betrachtet unterhalb einem Auflagepodest 29 des ersten Rahmenteils 11 ausgebildet. Dieses Auflagepodest 29 ist nach oben hin offen.

Dadurch kann dieses erste Plattenteil 7 von oben aufgelegt werden. Nach oben hin ist es durch das erste Rahmenteil 11 seitlich nicht bedeckt.

Das erste Rahmenteil 11 weist darüber hinaus einen seitlichen Anschlagsteg 30 auf. Der Anschlagsteg 30 erhebt sich von dem Auflagepodest 29 nach oben. Durch diesen Anschlagsteg 30 ist eine Positionsbegrenzung beziehungsweise ein Verschiebestopp für das erste Plattenteil 7 in Breitenrichtung gebildet.

Die Verstaueinheit 27 weist in vorteilhafter Ausführung auch eine weitere Aufnahmenut 31 in dem hinteren Rahmenteil 12 auf. Die in Fig. 5 gezeigte Aufnahmenut 31 ist nach vorne hin offen. Das zweite Plattenteil 8 kann somit in der Gebrauchsstellung in die Aufnahmenut 28 und/oder die Aufnahmenut 31 eingeschoben werden und ist somit unterhalb des ersten Plattenteils 7 verstaut angeordnet.

Der Ablageboden 6 weist einen Mittelsteg 32 (Fig. 4) auf. Der Mittelsteg 32 ist vorzugsweise ein insbesondere zum Trägerrahmen 10 separates Teil. Der Mittelsteg 32 nimmt an dem, dem ersten Rahmenteil 11 gegenüberliegenden Randbereich das erste Plattenteil 7 auf. Der Mittelsteg 32 erstreckt sich in Tiefenrichtung. In einer vorteilhaften Ausführung ist er direkt an dem hinteren Rahmenteil 12 angeordnet. Der Mittelsteg 32 kann ein zum hinteren Rahmenteil 12 separates Bauteil sein. Er kann durch eine Steckverbindung und/oder eine Schraubverbindung mit dem hinteren Rahmenteil 12 verbunden sein. Es kann vorgesehen sein, dass der Mittelsteg 32 in Tiefenrichtung betrachtet kürzer ist, als die beiden seitlichen Rahmenteile 11 und 13. Es kann auch vorgesehen sein, dass der Mittelsteg 32 länger ist. Der Mittelsteg 32 kann sich über die gesamte in Tiefenrichtung bemessene Länge der beiden Plattenteile 7 und 8 erstrecken. Der Mittelsteg 32 ist als Halterung beziehungsweise Auflageteil für das erste Plattenteil 7 gebildet. In der Gebrauchsstellung des zweiten Plattenteils 8 ist dieses auch auf diesen Mittelsteg 32 aufsitzend angeordnet. In der Nicht-Gebrauchsstellung des zweiten Plattenteils 8 dient der Mittelsteg 32 in einer vorteilhaften Ausführung auch als Teilkomponente der Verstaueinheit 27. In vorteilhafter Weise weist der Mittelsteg 32 dazu eine integrierte Aufnahmenut 33 auf. In diese kann das zweite Plattenteil 8 in der Nichtgebrauchsstellung eingeschoben werden und darin gehalten werden.

In einer vorteilhaften Ausführung kann somit vorgesehen sein, dass die Verstaueinheit 27 durch eine dreiseitige, insbesondere U-förmige Aufnahmenut gebildet ist. Diese kann durch die drei separaten Aufnahmenuten 28, 31 und 33 gebildet sein.

Wie in Fig. 4 zu erkennen ist, weist der Mittelsteg 32 ein Auflagepodest 34 auf. Dieses Auflagepodest 34 ist nach oben hin offen ausgebildet. Auf diesem Auflagepodest 34 liegt nur das zweite Plattenteil 8 von oben auf, wenn es in seiner Gebrauchsstellung angeordnet ist. Darüber hinaus weist der Mittelsteg 34 ein integriertes Halteteil 35 auf. Dieses weist vorzugsweise einen Schlitz beziehungsweise eine Nut 36 auf. In diesen Schlitz beziehungsweise in diese Nut 36 taucht dieses erste Plattenteil 7 randseitig ein. Dies ist in Fig. 4 gezeigt. Wie zu erkennen ist, ist dieses Eingriffsteil 35 mit der Nut 36 in Höhenrichtung betrachtet oberhalb der vorzugsweise ausgebildeten Aufnahmenut 33 angeordnet.

Das erste Plattenteil 7 ist insbesondere ortsfest an dem Trägerrahmen 10 und dem Mittelsteg 32 verbaut.

In Fig. 5 ist der Ablageboden 6 in einer perspektivischen Darstellung gezeigt, wobei das zweite Plattenteil 8 aus seiner Gebrauchsstellung entnommen ist. In Fig. 5 ist das zweite seitliche Rahmenteil 13 in einer Schnittdarstellung gezeigt (Schnittebene ist die γ-z-Ebene). Wie in den Darstellungen gemäß Fig. 4 und Fig. 5 zu erkennen ist, weist das zweite Rahmenteil 13 eine nach unten offene Aussparung 37a auf. In diese kann ein Aufnahmenocken, beispielsweise Nocken 83, 84 (Fig. 18), eintauchen, der an einer Seitenwand des Innenbehälters 5 angeordnet ist. Zusätzlich oder anstatt dazu kann eine weitere Aussparung 38 ausgebildet sein, in die ein weiterer Nocken, beispielsweise Nocken 83 oder 84 (Fig. 18), an einer vertikalen Seitenwand des Innenbehälters 5 eingreifen kann. Dies ist dann der Fall, wenn der Ablageboden 6 in dem Aufnahmeraum 3 angeordnet ist und an insbesondere vertikalen Seitenwänden des Innenbehälters 5 gehalten ist. Entsprechend kann auch das erste Rahmenteil 11 ausgebildet sein.

Insbesondere ist die bereits angesprochene Aufnahmenut 31 im hinteren Rahmenteil 12 vorzugsweise zumindest über die Länge des ersten Plattenteils 7 ausgebildet. Sie kann über die gesamte Länge des hinteren Rahmenteils 12 ausgebildet sein. Dies ist in Fig. 5 gezeigt. Wie in den Darstellungen gemäß Fig. 4 und Fig. 5 zu erkennen ist, sind die beiden seitlichen Rahmenteile 11 und 13 in ihrem Inneren als Fachwerkstruktur ausgebildet. Dadurch sind sie einerseits mit geringem Gewicht ausgebildet, andererseits mit hoher Steifigkeit ausgebildet.

Insbesondere ist vorgesehen, dass das zweite seitliche Rahmenteil 13 keine Komponente für die Verstaueinheit 27 aufweist. Insbesondere weist sie somit keine zusätzliche Aufnahmenut, wie sie durch die Aufnahmenut 28 gebildet ist, auf.

Zur Aufnahme des ersten Plattenteils 7 an dem hinteren Rahmenteil 12 ist vorzugsweise eine Nutaufnahme 38 ausgebildet, wie dies in Fig. 4 und Fig. 5 gezeigt ist. Diese Nutaufnahme 38 ist in vorteilhafter Ausführung über die gesamte Länge des hinteren Rahmenteils 12 in dieser Breitenrichtung ausgebildet. Sie dient daher auch zur entsprechenden Aufnahme des hinteren Bereichs des zweiten Plattenteils 8, wenn dieses in der Gebrauchsstellung angeordnet ist. Diese Nutaufnahme 38 ist in Höhenrichtung oberhalb der dazu separaten Aufnahmenut 31 ausgebildet.

In Fig. 6 ist in einer perspektivischen Darstellung das hintere Rahmenteil 12 gezeigt. Wie zu erkennen ist, ist die Nutaufnahme 38 durch eine obere Wand 39 begrenzt. Nach unten hin ist diese Nutaufnahme 38 durch eine Begrenzungswand 40 begrenzt. Diese Begrenzungswand 40 stellt eine obere Wand 41 eines Trennstegs 42 dar. Der Trennsteg 42 ist einstückig mit dem hinteren Rahmenteil 12 ausgebildet. Der Trennsteg 42 weist die obere Wand 41 auf. Er weist darüber hinaus eine untere Wand 43 auf. Vorzugsweise ist der Trennsteg 42 als Hohlprofil ausgebildet. Die untere Wand 43 des Trennstegs 42 begrenzt die Aufnahmenut 31 von oben. Der Trennsteg 42 ist somit eine Trennwand zwischen der Nutaufnahme 38 und der Aufnahmenut 31 und begrenzt beide direkt. Die Aufnahmenut 31 ist nach unten hin durch eine untere Wand bzw. untere Begrenzungswand 44 begrenzt. Wie zu erkennen ist, erstreckt sich der Trennsteg 42 in Tiefenrichtung betrachtet weiter nach vorne, als die obere Begrenzungswand bzw. die obere Wand 39. Er erstreckt sich diesbezüglich auch weiter nach vorne als diese unter Begrenzungswand 44.

Wie in Fig. 6 gezeigt ist, ist in einem Hohlraum 45 des Trennstegs 42 zumindest ein Schraubdom 46 integriert ausgebildet. An diesen Schraubdom 46 kann bei der Darstellung in Fig. 6 das zweite seitliche Rahmenteil 13 verschraubt werden. Darüber hinaus wird das zweite Rahmenteil 13 seitlich auf die Struktur des hinteren Rahmenteils 12 aufgesteckt. Darüber hinaus ist in einem vorderen, insbesondere verjüngten, Bereich des Trennstegs 42 eine weitere Bohrung 47 integriert ausgebildet. Diese Bohrung 47 ist vorzugsweise über die gesamte Länge durchgehend ausgebildet. An ihr kann der separate Mittelsteg 32 verschraubt werden. Auch eine zusätzliche Verschraubung des seitlichen Rahmenteils 13 ist endseitig an dem hinteren Rahmenteil 12 dadurch zusätzlich ermöglicht.

Wie darüber hinaus in Fig. 6 zu erkennen ist, weist diese obere Wand 41 des Trennstegs 42 einen Oberflächenversatz 48 auf. Dieser in Richtung der Längsachse orientierte rinnenartige Versatz 48, der sich in Tiefenrichtung dadurch ausbildet, dass sich ein Höhenversatz, insbesondere ein stufenartiger Höhenversatz, ausbildet, ermöglicht die einfachere Entnahme des zweiten Plattenteils 8. Insbesondere weist dieser Oberflächenversatz 48 eine nach unten orientierte schräge Wand 49 auf. Vorteilhafterweise weist die obere Wand 39 an ihrem vorderen Ende eine der Nutaufnahme 38 zugewandte Abschrägung 50 auf. Dadurch wird die Nutaufnahme 38 in ihrem vorderen Bereich ebenfalls aufgeweitet, sodass auch hier das Einführen und Entnehmen des zweiten Plattenteils 8 vereinfacht ist.

Insbesondere ist vorgesehen, dass das hintere Rahmenteil 12 eine Hohlkammer 51 aufweist, die rückseitig an die Nutaufnahme 38 und die Aufnahmenut 31 sowie den Trennsteg 42 angrenzt.

Wie darüber hinaus in Fig. 6 zu erkennen ist, ist die untere Wand 43 des Trennstegs 42 insbesondere nicht geradlinig ausgebildet. Sie weist einen hinteren geradlinigen Abschnitt 52 auf. Nach vorne hin angrenzend ist ein schräg nach oben und vorne orientierter weiterer Abschnitt 53 ausgebildet. Auch durch diese Abschrägung ist einerseits eine individuelle verbesserte Positionsfixierung des seitlichen Rahmenteils 13 und/oder 11 ermöglicht und/oder eine verbesserte Positionsfixierung des Mittelstegs 32 ermöglicht. Insbesondere ist dadurch auch, eine einfachere Entnahme und Einführung des zweiten Plattenteils 8 in die Verstaustellung unterhalb des ersten Plattenteils 7 ermöglicht.

Darüber hinaus ist in einer vorteilhaften Ausführung vorgesehen, dass der Trennsteg 42 an seinem vorderen Randbereich sowohl nach oben hin eine Abschrägung 54 als auch nach unten hin eine Abschrägung 55 aufweist. Durch diese Verjüngung in der Verjüngung ist ebenfalls das Einführen und Entnehmen von Plattenteilen 7 und/oder 8 vereinfacht.

In Fig. 7a ist in einer perspektivischen Darstellung ein linker hinterer Eckbereich des Ablagebodens 6 gezeigt. Wie zu erkennen ist, weist das Ablagepodest 29 eine Aufnahmemulde 56 auf. In diese ist ein unterer Schenkel 57 des Kantenschutzelements 23 eingebettet angeordnet. Wie darüber hinaus zu erkennen ist, ist dieses erste Plattenteil 7 auch durch die Abschlussplatte 16 in Tiefenrichtung lagegesichert. Die Abschlussplatte 16 umgreift nach vorne hin einen oberen Schenkel 58 des Kantenschutzelements 23. Wie darüber hinaus in Fig. 7b zu erkennen ist, erstreckt sich der untere Schenkel 57 des Kantenschutzelements 23 weiter nach vorne als der obere Schenkel 58.

Wie in Fig. 7b zu erkennen ist, weist der Trennsteg 42 in seiner oberen Wand 41 ein Auflagepodest 59 auf. Auf diesem Auflagepodest 59 sitzt der untere Schenkel 57 auf. Dadurch ist eine verbesserte Positionierung und mechanisch stabilere Anbringung des ersten Plattenteils 7 ermöglicht.

Gleiches gilt für das zweite Plattenteil 8, wenn dieses in der Gebrauchsstellung an dem hinteren Rahmenteil 12 angeordnet ist.

Darüber hinaus kann auch vorgesehen sein, dass dieses Auflagepodest 59 als Aufstellbereich für Gegenstände, insbesondere Lagergüter, dient. Dies ist insbesondere dann ermöglicht, wenn das zweite Plattenteil 8 in seiner Nicht-Gebrauchsstellung angeordnet ist und somit dieses Auflagepodest 29 in Breitenrichtung betrachtet zumindest über die Breite des zweiten Plattenteils 8 nach oben freiliegt. Hier können beispielsweise kleinere Gegenstände, wie Joghurtbecher oder dergleichen, aufgestellt werden.

In Fig. 8a ist das zweite Plattenteil 8 in einem Teilausschnitt im vorderen Bereich gezeigt. Die klemmende und insbesondere in Breitenrichtung verschiebegesicherte Lage des Sicherungsteils 26 ist zu erkennen. Insbesondere ist dieses Sicherungsteil 26 klammerartig ausgebildet und umgreift das Kantenschutzelement 19. Ein Abziehen in Tiefenrichtung ist dadurch verhindert. Insbesondere durch eine Anschlagwand 60 ist auch ein Verschieben in Breitenrichtung gesichert. Wie gemäß der Darstellung in Fig. 8b zu erkennen ist, weist dieses Sicherungsteil 26 einen Hohlbereich 61 auf. Dieser Hohlbereich 61 umgreift den vorderen Eckbereich des ersten Plattenteils 7, wie dies in Fig. 8b gezeigt. ist. Dies ist dann der Fall, wenn beide Plattenteile 7 und 8 in der Gebrauchsstellung angeordnet sind. Wie in Fig. 8b dazu gezeigt ist, ist hier ein in Tiefenrichtung bemessener Überlapp a zwischen dem Sicherungsteil 26 und dem ersten Plattenteil 7 ausgebildet. Darüber hinaus ist auch zu erkennen, dass in demjenigen Längenabschnitt des Sicherungsteils 26, welcher nur zur Aufnahme des vorderen Eckbereichs des ersten Plattenteils 7 ausgebildet ist, keine Klemmung vorgesehen ist. Dieser vordere Eckbereich des ersten Plattenteils 7 taucht somit lediglich in diesen Hohlbereich 61 ein, ohne dass eine klemmende oder verschnappende Verbindung ausgebildet werden würde.

In Fig. 9 ist in einer perspektivischen Darstellung der Mittelsteg 32 nochmals gezeigt. Wie zu erkennen ist, ist an einem Boden 62 dieser Nut 36 ein Verschnappelement 63 ausgebildet. Dieses ragt in die Nut 36 hinein. Dadurch kann ein Verschnappen mit einer Schnappaufnahme 64, die in Fig. 11 gezeigt ist, erreicht werden. Diese Schnappaufnahme 64 ist in einer Unterseite 65 des ersten Plattenteils 7 ausgebildet. Dadurch kann die lagesichere Anordnung und positionsfixierte Halterung des ersten Plattenteils 7 insbesondere an dem Mittelsteg 32 verbessert werden.

Diese Schnappaufnahme 64 kann beispielsweise eine eingeschliffene Nut in der Unterseite 65 sein.

In Fig. 9 ist darüber hinaus die Aufnahmenut 33 gezeigt. Eine vordere Nutöffnung 65 ist nach oben und unten hin aufgeweitet. Darüber hinaus ist zu erkennen, dass eine untere Begrenzungswand 66 dieser Aufnahmenut 33 uneben ausgebildet ist.

In Fig. 10 ist in einer Vertikalschnittdarstellung (Schnittebene ist die γ-x-Ebene) der Ablageboden 6 im Bereich des Mittelstegs 32 und durch das Schnappelement 63 geschnitten gezeigt. Es ist zu erkennen, dass der Mittelsteg 32 innen hohl ausgebildet ist. In einer vorteilhaften Ausführung kann der Mittelsteg 32 einen Seitendeckel 67 aufweisen, der diesen Hohlbereich seitlich verschließt.

In Fig. 12 ist in einer perspektivischen Darstellung ein Teilbereich des Ablagebodens 6 gezeigt. Es ist hier die Verstaustellung beziehungsweise die Nicht-Gebrauchsstellung des zweiten Plattenteils 8 unterhalb des ersten Plattenteils 7 gezeigt.

In Fig. 13 ist in einer Vertikalschnittdarstellung (Schnittebene ist die γ-z-Ebene) entlang der Schnittlinie XIII-XIII in Fig. 12 gezeigt. Der Mittelsteg 32 ist hier im ungeschnittenen Zustand gezeigt. Bei dieser Darstellung ist zu erkennen, dass dieses zweite Plattenteil 8 in die Aufnahmenut 33 randseitig eingeführt ist. Aufgrund der unebenen Ausgestaltung der unteren Begrenzungswand 66 ist eine Bodenerhebung 68 ausgebildet, auf der das zweite Plattenteil 8 mit seiner Unterseite direkt aufsitzt. In Tiefenrichtung nach hinten betrachtet ist ein abgesenkter Bereich 69 dieser unteren Begrenzungswand 66 ausgebildet. Dadurch wird ein in Höhenrichtung betrachteter Luftraum für das Kantenschutzelement 25 ausgebildet. Das zweite Plattenteil 8 kann somit eben in dieser Aufnahmenut 33 gelagert werden. Weitere mögliche Schraubdome 70 und 71 sind hier zu erkennen. Des Weiteren ist hier zu erkennen, dass ein weiteres Schnappelement 72 an dem Kantenschutzelement 25 ausgebildet ist. Dieses taucht in eine Schnappaufnahme 73 an der Unterseite des Plattenteils 8 ein. Dadurch ist das Kantenschutzelement 25 an dem zweiten Plattenteil 8 verschnappt. Entsprechendes kann mit dem Kantenschutzelement 23 zur Verschnappung an dem ersten Plattenteil 7 vorgesehen sein.

In Fig. 14 ist der Ablageboden 6 in einer perspektivischen Schnittdarstellung gezeigt. Hier ist das zweite seitliche Rahmenteil 13 in einer Vertikalschnittdarstellung gezeigt, ebenso wie das zweite Plattenteil 8. Die beiden Plattenteile 7 und 8 sind hier in einer Gebrauchsstellung dargestellt. Die Endposition des zweiten Plattenteils 8 ist gezeigt. Eine in Tiefenrichtung bemessene Tiefe b der Nutaufnahme 38 ist gezeigt. Des Weiteren ist ein Abstand c gezeigt. Dieser Abstand c bemisst sich in Tiefenrichtung zwischen einem vorderen Rand 74 eines unteren Schenkels 75 des Kantenschutzelements 25 und einer Anschlagkante die einen Auszugsstopp 76 bildet. Diese Auszugsstopp 76 ist Bestandteil eines in dem dritten Rahmenteil 13 integrierten Anschlags. Dieser Abstand c in der Endposition in der Gebrauchsstellung des zweiten Plattenteils 8 ist kleiner als diese Tiefe b.

Wird nun ausgehend von der Darstellung in Fig. 14 das zweite Plattenteil 8 aus seiner Gebrauchsstellung entfernt, so wird gemäß der Darstellung in Fig. 15 zunächst ein lineares nach vorne Ziehen dieses zweiten Plattenteils 8 in positiver z-Richtung durchgeführt. Dadurch wird gemäß Fig. 15 eine Zwischenentnahmestellung erreicht. In dieser Zwischenentnahmestellung schlägt die vordere Kante bzw. der vordere Rand 74 an dem Auszugsstopp 76 an. Da dieser Abstand c gemäß der Darstellung in Fig. 14 größer ist als die in Tiefenrichtung bemessene Überlappung, ist in dieser Zwischenentnahmestellung gemäß Fig. 15 das Sicherungsteil 26 von dem ersten Plattenteil 7 entkoppelt. Dies bedeutet, dass das Sicherungsteil 26 in Tiefenrichtung nicht mehr mit dem ersten Plattenteil 7 überlappt. In dieser Zwischenentnahmestellung gemäß Fig. 15 ist jedoch der hintere Bereich des Plattenteils 8 noch in der Nutaufnahme 38 teilweise aufgenommen. Ein unerwünschtes Herunterfallen des zweiten Plattenteils 8 ist dadurch vermieden. Ausgehend von der in Fig. 15 gezeigten Zwischenentnahmestellung wird das zweite Plattenteil 8 gemäß der Pfeildarstellung P1 in Fig. 15 am vorderen Rand nach oben gehoben, sodass eine weitere Zwischenentnahmestellung gemäß Fig. 16 erreicht wird. So ist in dem Zusammenhang ein Entnahmewinkel α eingestellt. Dieser lässt sich aufgrund dem Oberflächenvorsatz 48 und der Wand 49 und der verjüngenden Anschrägung am vorderen Rand der Wand 39 einstellen. In dieser in Fig. 16 gezeigten Stellung kann dann das zweite Plattenteil 8 gemäß dem Pfeil P2 aus der Nutaufnahme 38 herausgezogen werden. Dadurch kann das zweite Plattenteil 8 vollständig von dem Ablageboden 6 entfernt werden, bevor es in die Nicht-Gebrauchsstellung am Ablageboden 6 verstaut wird. Insbesondere ist es nicht möglich, das zweite Plattenteil 8 von der Gebrauchsstellung in die Nicht-Gebrauchsstellung oder umgekehrt zu verbringen, ohne es nicht vollständig vom Trägerrahmen 10 zu lösen. Insbesondere ergibt sich aus der Höhe des Auszugsstopps 76 und der in Tiefenrichtung bemessenen Breite des unteren Schenkels 75 der Entnahmewinkel α.

In den Fig. 14 bis 15 sind auch die ineinander gesteckten Strukturteile des hinteren Rahmenteils 12 einerseits und des zweiten seitlichen Rahmenteils 13 zu erkennen. Die Schraubdome sind jeweils ohne die Schraubelemente gezeigt.

In Fig. 17 ist in einer weiteren perspektivischen Darstellung ein Ablageboden 6 im Teilausschnitt gezeigt. Bei dieser Ausführung ist ein Mittelsteg 32 vorgesehen, der unterschiedlich zu den Ausführungen, wie sie vorher genannt wurden, ausgebildet ist. Bei dieser Ausführung ist das Auflageplateau bzw. das Auflagepodest 34 entsprechend vorgesehen. Ein weiteres Auflagepodest 78 ist für das erste Plattenteil 7 vorgesehen. Dieses Auflagepodest 78 ist nach oben hin offen ausgebildet. Es ist somit keine Nut 36 vorhanden. Darüber hinaus ist eine Auszugsicherung des zweiten Plattenteils 8 in der in Fig. 17 gezeigten Gebrauchsstellung in Tiefenrichtung vorgesehen. Dazu ist eine entsprechende Erhebung 79 nach oben ragend ausgebildet. Diese Ausbuchung 77 kann eine Halbkreisscheibe sein. Diese kann gemäß der Darstellung in Fig. 17 eine in Breitenrichtung gebildete Ausbauchung 77 sein. Diese greift in eine Aussparung 80 an einem Seitenrand des Plattenteils 8 ein. Darüber hinaus ist ein in Tiefenrichtung orientierter Steg 81 vorgesehen. Dieser dient als randseitiger Anschlag für beide Plattenteile 7 und 8, wenn diese in ihrer Gebrauchsstellung angeordnet sind. Bei dieser Ausführung kann das zweite Plattenteil 8 aus der in Fig. 17 gezeigten Endposition dadurch entnommen werden, dass es in einem ersten Schritt frontseitig angehoben wird, sodass die Kopplung zwischen den Elementen 79 und 80 entkoppelt wird. Mit der dann erreichten Schrägstellung kann das zweite Plattenteil 8 nach vorne entnommen werden.

In Fig. 18 ist in einer perspektivischen Darstellung ein weiteres Ausführungsbeispiel eines Ablagebodens 6 gezeigt. Bei dieser Ausführung ist vorgesehen, dass der Trägerrahmen 10 nur ein hinteres Rahmenteil 12 aufweist. Die seitlichen Rahmenteile 11 und 13 sind hier nicht vorhanden. Um eine Verstaueinheit 27 auszubilden, sind hier separate Teile 82 vorgesehen. Zusätzlich ist ein längenreduzierter Mittelsteg 32 vorgesehen. Dieses Teil 82 kann an einem Nocken 83, der an einer vertikalen Seitenwand des Innenbehälters 5 ausgebildet ist, angebracht werden. Beispielsweise kann sie diesbezüglich angesteckt werden. Im Mittelsteg 32 und dieses weitere Element 82 sind Auflagepodeste gebildet, auf denen das zweite Plattenteil 8 in der Nichtgebrauchsstellung aufgelegt werden kann. Der Mittelsteg 32 ist hier beabstandet und entkoppelt von dem hinteren Rahmenteil 12 angeordnet. Es ist insbesondere ein weiterer Nocken 84 gezeigt. Auch dieser ist im Innenbehälter 5 integriert. Auf diesem Nocken 84 liegt hier das erste Plattenteil 7 auf. Auf der gegenüberliegenden Seitenwand des Innenbehälters sind entsprechend Nocken 83 und/oder 84 ausgebildet.

Es kann allgemein vorgesehen sein, dass der Trägerrahmen 10 aus Kunststoff oder Metall ausgebildet ist. Es kann auch vorgesehen sein, dass ein Rahmenteil aus Metall und ein anderes Rahmenteil aus Kunststoff ausgebildet ist. Beispielsweise kann das hintere Rahmenteil 12 aus Metall, insbesondere aus Aluminium, ausgebildet sein. Es kann hier ein Aluminiumstrangpressprofil realisiert sein.

Auch der Mittelsteg 32 kann aus Kunststoff oder Metall ausgebildet sein. Insbesondere dann, wenn der Mittelsteg 32 auch relativ weit vorne angeordnet ist, kann gegebenenfalls das Sicherungsteil 26 entfallen. Der Trägerrahmen 10 kann auch als einstückiges Bauteil, beispielsweise als Spritzgussbauteil, realisiert sein.

Der Trägerrahmen 10 ist als Komponente zu verstehen, die nur dem Ablageboden 6 zugehörig ist. Der Trägerrahmen 10 weist somit keine Komponenten auf, die beispielsweise als Nocken oder Schienen oder dergleichen an einer vertikalen Seitenwand oder einer rückwärtigen Seitenwand des Innenbehälters 5 einstückig angeformt sind oder daran ortsfest befestigt sind. Derartige Komponenten an einem Innenbehälter dienen als Koppelstrukturen, auf denen der Ablageboden 6, insbesondere mit seinem Trägerrahmen 10, aufgesetzt und/oder gekoppelt werden kann. Derartige ablagebodenseparate Komponenten des Innenbehälters 5 sind beispielsweise durch die Nocken 83 und 84 in Fig. 18 gezeigt. Beispielhaft sind diese auch in Fig. 3 und Fig. 16 zu erkennen. Die Nocken 83, 84 können auch anderweitig ausgebildet sein.

Ein Ablageboden 6 kann auch als Zubehörteil beziehungsweise Nachrüstteil vorgesehen sein. Es kann somit auch in bereits bestehende Haushaltskältegeräte 1 nachträglich eingesetzt werden.

**Bezugszeichenliste**

| | | | |
|---|---|---|---|
| 1 | Haushaltskältegerät | 32 | Mittelsteg |
| 2 | Gehäuse | 33 | Aufnahmenut |
| 3 | Aufnahmeraum | 34 | Auflagepodest |
| 4 | Tür | 35 | Halteteil |
| 5 | Innenbehälter | 36 | Nut |
| 6 | Ablageboden | 37a | Aussparung |
| 7 | Plattenteil | 37b | Aussparung |
| 8 | Plattenteil | 38 | Nutaufnahme |
| 9 | Ablageplatte | 39 | obere Wand |
| 10 | Trägerrahmen | 40 | Begrenzungswand |
| 11 | Rahmenteil | 41 | obere Wand |
| 12 | Rahmenteil | 42 | Trennsteg |
| 13 | Rahmenteil | 43 | untere Wand |
| 14 | Eckbereich | 44 | untere Begrenzungswand |
| 15 | Eckbereich | 45 | Hohlraum |
| 16 | Abschlussplatte | 46 | Schraubdom |
| 17 | Abdeckplatte | 47 | Bohrung |
| 18 | Frontrand | 48 | Oberflächenversatz |
| 19 | Kantenschutzelement | 49 | Wand |
| 20 | Frontrand | 50 | Abschrägung |
| 21 | Kantenschutzelement | 51 | Hohlkammer |
| 22 | hinterer Rand | 52 | Abschnitt |
| 23 | Kantenschutzelement | 53 | Abschnitt |
| 24 | hinteres Ende | 54 | Abschrägung |
| 25 | Kantenschutzelement | 55 | Abschrägung |
| 26 | Sicherungsteil | 56 | Aufnahmemulde |
| 27 | Verstaueinheit | 57 | unterer Schenkel |
| 28 | Aufnahmenut | 58 | oberer Schenkel |
| 29 | Auflagepodest | 59 | Auflagepodest |
| 30 | Anschlagsteg | 60 | Anschlagwand |
| 31 | Aufnahmenut | 61 | Hohlbereich |
| 62 | Boden | | |
| 63 | Verschnappelement | | |
| 64 | Schnappaufnahme | | |
| 65 | Unterseite | | |
| 66 | untere Begrenzungswand | | |
| 67 | Seitendeckel | | |
| 68 | Bodenerhebung | | |
| 69 | Bereich | | |
| 70 | Schraubdom | | |
| 71 | Schraubdom | | |
| 72 | Schnappelement | | |
| 73 | Schnappaufnahme | | |
| 74 | vorderer Rand | | |
| 75 | unterer Schenkel | | |
| 76 | Auszugsstopp | | |
| 77 | Ausbauchung | | |
| 78 | Auflagepodest | | |
| 79 | Erhebung | | |
| 80 | Aussparung | | |
| 81 | Steg | | |
| 82 | Teil | | |
| 83 | Nocken | | |
| 84 | Nocken | | |
| α | Winkel | | |
| a | Überlapp | | |
| b | Tiefe | | |
| c | Abstand | | |
| x | Breitenrichtung | | |
| y | Höhenrichtung | | |
| z | Tiefenrichtung | | |
| P1 | Pfeildarstellung | | |
| P2 | Pfeil | | |

## Patentansprüche

1. Ablageboden (6) für ein Haushaltskältegerät (1), mit einer Ablageplatte (9), die ein erstes Plattenteil (7) und ein dazu separates zweites Plattenteil (8) aufweist, welches in einer Gebrauchsstellung in Breitenrichtung (x) des Ablagebodens (6) neben dem ersten Plattenteil (7) zur Bildung der Ablageplatte (9) angeordnet ist, und welches zur Verkleinerung der Ablageplatte (9) zerstörungsfrei entnehmbar ist, und mit einem Trägerrahmen (10), der die Ablageplatte (9) randseitig einfasst, **dadurch gekennzeichnet, dass** der Ablageboden (6) einen in Tiefenrichtung (z) des Ablagebodens (6) orientierten Mittelsteg (32) aufweist, an dem beide Plattenteile (7, 8) in deren Gebrauchsstellung aufliegen.

2. Ablageboden (6) nach Anspruch 1, **dadurch gekennzeichnet, dass** der Mittelsteg (32) an ein hinteres Rahmenteil (12) des Trägerrahmens (10) mündet.

3. Ablageboden (6) nach Anspruch 2, **dadurch gekennzeichnet, dass** der Mittelsteg (32) mit dem hinteren Rahmenteil (12) lösbar verbunden ist, insbesondere durch eine Steckverbindung und/oder eine Schraubverbindung.

4. Ablageboden (6) nach einem der vorhergehenden Ansprüche, **dadurch**
**gekennzeichnet, dass** der Mittelsteg (32) ein nach oben offenes Auflagepodest (34) aufweist, auf welchem das zweite Plattenteil (8) in der Gebrauchsstellung aufliegt und der Mittelsteg (34) eine zum Auflagepodest (34) benachbart ausgebildete Aufnahme (35) mit einer Aufnahmenut (36) aufweist, in welche das erste Plattenteil (7) hineinragt und darin gehalten ist.

5. Ablageboden (6) nach Anspruch 4, **dadurch gekennzeichnet, dass** eine untere Begrenzungswand (62) der Aufnahmenut (36) ein Schnappelement (63) aufweist, welches in eine Nut (64) in einer Unterseite des ersten Plattenteils (7) verschnappt ist.

6. Ablageboden (6) nach einem der vorhergehenden Ansprüche, **dadurch**
**gekennzeichnet, dass**
der Mittelsteg (32) eine Aufnahmenut (33) einer Verstaueinheit (27) des Ablagebodens (6) aufweist, in welcher sich das zweite Plattenteil (8) in seiner Nicht-Gebrauchsstellung hinein erstreckt.

7. Ablageboden (6) nach einem der Ansprüche 4 bis 5 und nach Anspruch 6, **dadurch gekennzeichnet, dass** die Aufnahmenut (33) unterhalb der Aufnahme (35) angeordnet ist.

8. Ablageboden (6) nach Anspruch 6 oder 7, **dadurch gekennzeichnet, dass** die Aufnahmenut (33) an ihrem vorderen Ende nach oben und/oder unten aufgeweitet ausgebildet ist.

9. Ablageboden (6) nach einem der vorhergehenden Ansprüche 6 bis 8, **dadurch**
**gekennzeichnet, dass**
eine untere Begrenzungswand (66) der Aufnahmenut (33) uneben ausgebildet ist.

10. Ablageboden (6) nach Anspruch 9, **dadurch gekennzeichnet, dass** die untere Begrenzungswand (66) einen hinteren, abgesenkten Abschnitt (69) aufweist.

11. Ablageboden (6) nach einem der vorhergehenden Ansprüche, **dadurch**
**gekennzeichnet, dass** der Mittelsteg (32) einen hohlen Hauptkörper und einen dazu separaten Seitendeckel (67) aufweist, der an dem Hauptkörper zerstörungsfrei lösbar angeordnet ist und den Hauptkörper seitlich verschließt.

12. Ablageboden (6) nach einem der vorhergehenden Ansprüche, **dadurch**
**gekennzeichnet, dass** der Trägerrahmen (10) ein nur dreiseitig umlaufender Rahmen ist, der ein hinteres Rahmenteil (12) und zwei seitliche Rahmenteile (11, 12) aufweist, insbesondere das hintere Rahmenteil (12) und die seitlichen Rahmenteile (11, 13) zueinander separate Komponenten sind, die lösbar, insbesondere durch Steckverbindungen und durch Schraubverbindungen, miteinander verbunden sind.

13. Ablageboden (6) nach Anspruch 12, **dadurch gekennzeichnet, dass** in dem hinteren Rahmenteil (12) eine obere Nutaufnahme (38) ausgebildet ist, in welcher ein rückseitiger Rand des ersten Plattenteils (7) eingeführt ist und/oder ein seitliches Rahmenteil (11) ein nach oben offenes Auflagepodest (29) aufweist, auf dem das erste Plattenteil (7) aufliegt.

14. Ablageboden (6) nach Anspruch 12 oder 13, **dadurch gekennzeichnet, dass** das hintere Rahmenteil (12) und/oder ein seitliches Rahmenteil (11, 13) und der Mittelsteg (32) eine Verstaueinheit (27) des Ablagebodens (6) aufweisen, in welcher das zweite Plattenteil (8) in einem Nicht-Gebrauchszustand unter dem ersten Plattenteil (7) an dem Ablageboden (6) verstaubar ist.

15. Ablageboden (6) nach Anspruch 14, **dadurch gekennzeichnet, dass** das hintere Rahmenteil (12) eine integrierte Aufnahmenut (31) der Verstaueinheit (27) und/oder das seitliche Rahmenteil (11) eine integrierte Aufnahmenut (28) der Verstaueinheit (27) und der Mittelsteg (32) eine integrierte Aufnahmenut (33) der Verstaueinheit (27) aufweisen.
